# EUROPÄISCHE PATENTSCHRIFT

(11) **EP 2 801 100 B1**
(45) Veröffentlichungstag und Bekanntmachung des Hinweises auf die Patenterteilung: **29.03.2017**
(21) Anmeldenummer: 13703376.7
(22) Anmeldetag: 05.02.2013
(51) Int. Cl.: H01H 33/91, H01H 33/88, H01H 33/70, H01H 3/60, H01H 9/52

(54) **SCHALTGERÄTEANORDNUNG**
SWITCHGEAR ARRANGEMENT
APPAREILLAGE DE COUPURE

(30) Priorität: 16.02.2012 DE 102012202406
(43) Veröffentlichungstag der Anmeldung: 12.11.2014
(73) Patentinhaber: Siemens Aktiengesellschaft, 80333 München (DE)
(72) Erfinder: CERNAT, Radu-Marian, 10585 Berlin (DE); LEHMANN, Volker, 14929 Treuenbrietzen (DE); NOWAKOWSKI, Andrzej, 13407 Berlin (DE)
(86) Internationale Anmeldenummer: PCT/EP2013/052231
(87) Internationale Veröffentlichungsnummer: WO 2013/120732

(56) Entgegenhaltungen:
- EP-A1- 1 768 150
- EP-A2- 0 075 668
- WO-A1-2013/045235
- DE-A1-102009 057 703
- JP-U- S61 127 542

## Beschreibung

Die Erfindung bezieht sich auf eine Schaltgeräteanordnung aufweisend eine Unterbrechereinheit mit einem ersten Schaltkontaktstück und einem zweiten Schaltkontaktstück, die relativ zueinander bewegbar sind, sowie mit einem in einer zwischen den Schaltkontaktstücken bildbaren Schaltstrecke entspringenden Schaltgaskanal, welcher durch die Unterbrechereinheit verläuft und die Schaltstrecke mit der Umgebung der Unterbrechereinheit verbindet und zumindest abschnittsweise durch einander umgreifende Elemente nach Art eines Ringkanals begrenzt ist.

Eine Schaltgeräteanordnung gemäß den Oberbegriff des Anspruches 1 ist aus der DE 10 2009 057 703 A1 bekannt.

Eine weitere Schaltgeräteanordnung ist beispielsweise aus der Patentschrift DE 102 21 580 B3 bekannt. Die dortige Schaltgeräteanordnung weist eine Unterbrechereinheit mit einer Schaltstrecke auf, welche zwischen einem ersten sowie einem zweiten Schaltkontaktstück ausbildbar ist. Ein Schaltgasgaskanal entspringt in der Schaltstrecke. Der Schaltgaskanal erstreckt sich durch die Unterbrechereinheit hindurch und verbindet die Schaltstrecke mit einer die Unterbrechereinheit umgebenden Umgebung. Der Schaltgaskanal ist abschnittsweise aus einander umgreifenden Elementen gebildet, wodurch der Schaltgaskanal abschnittsweise nach Art eines Ringkanals ausgeformt ist.

Um bei axialer Begrenzung den Strömungsweg zu verlängern, ist bei der bekannten Anordnung ein Richtungswechsel des Schaltkanals vorgesehen. Um den Richtungswechsel zu bewirken, überlappen verschiedene Elemente einander, wobei teilweise im Bereich der Überlappung jeweils ein Verschrauben und Verbinden der Elemente vorgesehen ist. Dadurch wird eine verwindungssteife Struktur erzeugt, welche der Unterbrechereinheit Stabilität verleiht. Jedoch wird im Verbindungsbereich der Querschnitt des Schaltgaskanals reduziert. Somit ergeben sich im Verlauf des Schaltgaskanals Abschnitte mit einem erhöhten Strömungswiderstand. An diesen Stellen kommt es zu Stauungen von abströmendem Schaltgas, wodurch sich innerhalb der Unterbrechereinheit Rückstauwellen entwickeln können. Derartige Rückstauwellen können bis in die Schaltstrecke zurückschlagen, wodurch das Schaltverhalten der Schaltgeräteanordnung beeinflusst wird.

Somit ergibt sich als Aufgabe der Erfindung eine Schaltgeräteanordnung anzugeben, welche ein verbessertes Abströmen von Schaltgas aus der Schaltstrecke ermöglicht.

Erfindungsgemäß wird dies bei einer Schaltgeräteanordnung gemäß dem Anspruch 1 gelöst.

Ein Ringkanal ist ein Kanal, welcher zum Strömen eines Gases einen Querschnitt zur Verfügung stellt, welcher in sich geschlossen ringförmig um einen zentralen Abschnitt herum verläuft. Derartige Ringkanäle können beispielsweise einen kreisringförmigen Querschnitt aufweisen, darüber hinaus jedoch auch beliebig anderweitig geformte streifenförmig in sich geschlossene Querschnitte aufweisen. So kann ein Ringkanal beispielsweise auch einen ovalen Ringquerschnitt, einen mehreckigen Ringquerschnitt oder anderweitige Ringformen im Querschnitt aufweisen. Ein Ringkanal bietet die Möglichkeit, zentrisch einen Raum zur Aufnahme von Baugruppen vorzusehen und diese Baugruppen allseitig mit dem Schaltgaskanal zu ummanteln, so dass ein möglichst großer Querschnitt zum Abführen von Schaltgas aus der Schaltstrecke zur Verfügung steht. Der Schaltgaskanal weist im Bereich der Schaltstrecke eine Einlauföffnung auf, um Schaltgas aus der Schaltstrecke aufnehmen zu können. Durch die Einlauföffnung strömt Schaltgas in den Schaltgaskanal hinein. Eine Einlauföffnung kann beispielsweise zumindest teilweise von einem der Schaltkontaktstücke begrenzt sein.

Weiter besteht die Möglichkeit, den Schaltgaskanal in sich zu verschränken und beispielsweise durch eine Richtungsumkehr den Schaltgaskanal aus einem zentrischen Bereich in den ringförmigen Bereich umzulenken und eine Strömungswegverlängerung zu erzielen. Es kann auch vorgesehen sein, dass mehrere aufeinander folgende ringförmige Abschnitte des Schaltgaskanals einander umgreifen.

Über den Schaltgaskanal können während eines Schaltvorganges in der Schaltstrecke auftretende Schaltgase abgeleitet werden. Als Schaltstrecke wird der Abschnitt/der Raum der Unterbrechereinheit bezeichnet, innerhalb welchem eine Kontaktierung/Trennung von Kontaktbereichen der relativ zueinander bewegbaren Schaltkontaktstücke erfolgt. Die Schaltstrecke kann von einer Schaltkammer umgeben sein, so dass ein gegebenenfalls in der Schaltstrecke brennender Lichtbogen von einer Wandung umfasst ist.

Ein Schaltvorgang wird durch eine Relativbewegung der Schaltkontaktstücke zueinander initiiert. Die Schaltkontaktstücke sind beispielsweise relativ zueinander bewegbar, um einen Strompfad zu unterbrechen oder einen Strompfad herzustellen. Dazu werden die Schaltkontaktstücke zum Unterbrechen einer bestehenden galvanischen Kontaktierung voneinander entfernt und zu einem Einschalten aufeinander zubewegt, bis eine ausreichende galvanische Kontaktierung der Schaltkontaktstücke vorliegt. Bei einem Schaltvorgang kann es zu einem Zünden eines Lichtbogens kommen. Die Schaltkontaktstücke können vorzugsweise als Leistungskontaktstücke ausgebildet sein. Leistungskontaktstücke sind Schaltkontaktstücke, welche dazu eingerichtet sind, einen Lichtbogen an ihren Oberflächen zu führen, wobei die Materialauswahl für die Schaltkontaktstücke derart erfolgt, dass einer thermischen Einwirkung des Lichtbogens möglichst widerstanden wird. Beispielsweise kann vorgesehen sein, dass die Schaltkontaktstücke als so genannte Lichtbogenkontaktstücke ausgebildet sind, welche elektrisch parallel zu Nennstromkontaktstücken angeordnet sind. Die Lichtbogenkontaktstücke haben die Aufgabe, bei einem Einschaltvorgang einander zeitlich vor den Nennstromkontaktstücken zu kontaktieren und bei einem Ausschaltvorgang sich zeitlich nach den Nennstromkontaktstücken voneinander zu trennen. Dadurch ist sichergestellt, dass bei einem Einschaltvorgang ein Einschaltlichtbogen vorzugsweise an den Lichtbogenkontaktstücken/Schaltkontaktstücken auftritt und bei einem Ausschaltvorgang entstehende Ausschaltlichtbögen ebenfalls vorzugsweise an den Lichtbogenkontaktstücken/Schaltkontaktstücken geführt sind.

Ein Lichtbogen/Schaltlichtbogen erhitzt seine Umgebung. Es kann ein Überhitzen und Expandieren von Gasen und/oder ein Verdampfen von Feststoff oder Flüssigkeiten auftreten. Das erhitzte Medium wird Schaltgas genannt und vorzugsweise über den Schaltgaskanal aus der Schaltstrecke abgeführt. Der Schaltgaskanal leitet das Schaltgas aus dem Innern der Unterbrechereinheit in die Umgebung der Unterbrechereinheit ab. Dadurch ist gewährleistet, dass das Schaltgas, welches auch Abbrandprodukte, Rußpartikel und andere unerwünschte Verunreinigungen enthalten kann, im Innern der Unterbrechereinheit nicht beliebig niederschlägt. Vorzugsweise wird ein großer Anteil, möglichst das gesamte Schaltgas, aus der Unterbrechereinheit herausgeleitet. Der Schaltgaskanal ist dazu innerhalb der Unterbrechereinheit angeordnet.

Beispielsweise kann vorgesehen sein, dass die Schaltkontaktstücke von einem elektrisch isolierenden Fluid umspült sind. Dabei können beispielsweise Isolierflüssigkeiten wie Öle und Ester aber auch Isoliergase wie Schwefelhexafluoridgas und Stickstoffgas Verwendung finden. Vorteilhafterweise kann das Fluid, welches die Schaltkontaktstücke umspült unter einem Überdruck stehen. Durch den Überdruck kann die elektrische Festigkeit des elektrisch isolierenden Fluids zusätzlich erhöht werden. Es kann vorgesehen sein, dass die Unterbrechereinheit von einem Kapselungsgehäuse umgeben ist, innerhalb welchem das elektrisch isolierende Fluid eingeschlossen ist. Somit ist ein unkontrolliertes Verflüchtigen des elektrisch isolierenden Fluids aus der Unterbrechereinheit erschwert. Die Umgebung der Unterbrechereinheit wird durch das Kapselungsgehäuse begrenzt, d. h., die Unterbrechereinheit selbst ist innerhalb des Kapselungsgehäuses angeordnet. Das elektrisch isolierende Fluid umspült und durchspült die Unterbrechereinheit. Zwischen der Unterbrechereinheit und dem Kapselungsgehäuse besteht eine Isolationsstrecke, welche durch das elektrisch isolierende Fluid elektrisch isolierend wirkt. Der Bereich zur Aufnahme des Fluids zwischen Unterbrechereinheit und Kapselungsgehäuse ist die Umgebung der Unterbrechereinheit. Somit ist es möglich, das kontaminierte Schaltgas über den Schaltgaskanal aus der Unterbrechereinheit in dessen Umgebung abzuleiten und dort ein Verwirbeln und Vermischen mit dort befindlichem elektrisch isolierenden Fluid zu ermöglichen. Dadurch kann eine Schwächung der elektrischen Isolation der Unterbrechereinheit auf ein zulässiges Maß reduziert werden.

Durch die rohrstutzenartige Ausbildung eines ersten Körpers, welcher endseitig eingespannt ist, kann dieser mit seinem freien Ende möglichst selbsttragend und frei von weiteren Anbauten mit seinem freien Ende in Richtung der Schaltstrecke ragen. Dadurch ist eine Wandung geschaffen, an welcher das Schaltgas möglichst widerstandsarm innen und/oder außenmantelseitig entlang strömen kann. Ein endseitiges Einspannen ist gegeben, wenn der Körper, bezogen auf eine Längsachse, außerhalb eines Mittelbereiches einseitig eingespannt und gehaltert ist. Der erste Körper ist über die Einspannung getragen und abgestützt. Vorzugsweise ist der erste Körper ausschließlich über eine endseitige Einspannung positioniert. Ein Halten des ersten Körpers erfolgt vorzugsweise an einem stirnseitigen Ende. Somit kann der rohrstutzenartige erste Körper frei in ein Volumen, welches beispielsweise mit elektrisch isolierendem Fluid geflutet ist, hineinragen. Sofern der erste Körper sich ausschließlich selbst trägt, kann dieser nur begrenzt zu einer mechanischen Stabilisierung bzw. Versteifung der Unterbrechereinheit beitragen. Der Körper kann im Innern der Unterbrechereinheit eine Wandung zur Begrenzung des Schaltgaskanals zur Verfügung stellen. Die Widerstandsfähigkeit des ersten Körpers ist dabei derart auszugestalten, dass eine ausreichende Widerstandskraft gegenüber dem einströmenden bzw. anströmenden Schaltgas gegeben ist. Dieses Schaltgas kann eine Temperaturüberhöhung von mehreren 100°C aufweisen und auch mit einem Überdruck gegen den ersten Körper prallen.

Der erste Körper kann beispielsweise eine hohlzylindrische Struktur aufweisen, wobei eine Zylinderachse der Längsachse des Körpers entspricht. Der erste Körper kann aus elektrisch leitendem Material geformt sein. Vorzugsweise kann der Körper rotationssymmetrisch zylindrisch ausgestaltet werden, so dass er im Wesentlichen einem Hohlzylinder mit Kreisringquerschnitt entspricht, welcher endseitig eingespannt ist und als Stutzen frei in einen Raum hineinragt. Vorzugsweise kann ein Rohrstutzen sowohl innenmantelseitig als auch außenmantelseitig den Weg des Schaltgaskanals definieren. Eine Durchströmung eines hohlzylindrischen Körpers kann innenmantelseitig sowie außenmantelseitig mit entgegengesetztem Richtungssinn (beispielsweise längs einer Zylinderachse) vorgesehen sein. Darüber hinaus kann auch abweichend von einer zylindrischen Gestalt eine beliebig andere Formgebung des Körpers vorgesehen sein, wobei dieser sich entlang einer Achse von seiner Einspannung in Richtung der Schaltstrecke erstreckt und zwischen dem ersten Körper und einem umgreifenden Element bzw. einem umgriffenen Element ein Ringkanal beliebigen Querschnitts begrenzt ist.

Eine weitere vorteilhafte Ausgestaltung kann vorsehen, dass der erste Körper von einem als Element wirkenden Überwurf umgriffen ist, welcher das freie Ende des ersten Körpers überspannt.

Ein Überwurf umgreift und überdeckt den ersten Körper außenmantelseitig, so dass der erste Körper vor einem direkten Zugriff von außen geschützt ist. Vorteilhafterweise sollte der Überwurf die äußere Kontur der Unterbrechereinheit zumindest abschnittsweise begrenzen, wobei der Schaltgaskanal in der Umgebung der Unterbrechereinheit mündet. Der Überwurf umgreift eine Längsachse des ersten Körpers. Der Überwurf überragt in axialer Richtung zumindest das freie Ende des ersten Körpers. Insbesondere kann der Überwurf den ersten Körper in axialer Richtung vollständig überragen/überspannen. Der Überwurf kann insbesondere vorteilhafterweise glockenförmig ausgestaltet sein, so dass in einem Bodenbereich eine weitere radiale Erstreckung des Überwurfes gegeben ist als an einem entgegengesetzten verjüngten Ende, so dass der Überwurf den ersten Körper zum einen mantelseitig und zum anderen an dem verjüngten Ende zumindest teilweise stirnseitig überdeckt. Der Überwurf kann eine konische Kontur aufweisen. Zusätzlich kann der Bodenbereich eine sich radial erweiternde Ausladung aufweisen. Der Überwurf kann im Wesentlichen rotationssymmetrisch ausgeformt sein und im Wesentlichen koaxial zu einer Längsachse der Unterbrechereinheit ausgerichtet sein. Der Überwurf kann beispielsweise dazu dienen, den Schaltgaskanal in der Umgebung der Unterbrechereinheit münden zu lassen. Eine Mündungsöffnung des Schaltgaskanals kann so an dem Überwurf angeordnet sein, so dass die Mündungsöffnung eine beispielsweise im Wesentlichen ringförmige oder ringsegmentförmige Form aufweist. Die Mündungsöffnung kann vorzugsweise koaxial zur Längsachse der Unterbrechereinheit ausgerichtet sein. Ein Austreten von Schaltgas in die Umgebung sollte vorzugsweise in Richtung der Längsachse erfolgen. Vorteilhafterweise sollten der erste Körper und der Überwurf rotationssymmetrisch ausgeformt sein. Durch eine koaxiale Anordnung von erstem Körper und Überwurf kann so ein gleichförmiges Ausgestalten des Querschnittes des Schaltgaskanals erfolgen. An dem freien Ende des ersten Körpers, welcher beispielsweise von dem Überwurf sowohl in axialer als auch in radialer Richtung überragt wird, ist es möglich, den Schaltgaskanal in seinem Richtungssinn umzulenken und ein Umlenken um beispielsweise zweimal 90° vorzunehmen. Beispielsweise kann der Schaltgaskanal im Wesentlichen entlang einer Längsachse verlaufen, wobei wechselweise eine Erstreckung des Schaltgaskanals mit unterschiedlichem Richtungssinn längs der Längsachse vorgesehen sein kann. So kann beispielsweise ein Mäandrieren des Schaltgaskanals bewirkt werden. Es kann auch vorgesehen sein, insbesondere bei einer koaxialen Ausgestaltung der Strukturen, den Schaltgaskanal zunächst zentrisch verlaufen zu lassen und mit einem Richtungswechsel ein radiales Springen des Schaltgaskanals zu erzwingen, so dass ausgehend von einem Zentrum beispielsweise mehrere hohlzylindrische Abschnitte des Schaltgaskanals schalenförmig aufeinander folgend angeordnet sind. So kann beispielsweise die Wandung des ersten Körpers innenmantelseitig und außenmantelseitig den Schaltgaskanal in eine erste Richtung (beispielsweise in Richtung der Längsachse) vorantreiben, wobei innenmantelseitig und außenmantelseitig der Schaltgaskanal mit entgegengesetzem Richtungssinn verläuft.

Eine weitere vorteilhafte Ausgestaltung kann vorsehen, dass am Überwurf ein als Element wirkender zweiter Körper eingespannt ist, welcher rohrstutzenartig mit einem freien Ende in Richtung des ersten Körpers ragt.

Durch einen zweiten Körper, welcher ebenfalls rohrstutzenartig ausgebildet ist, ist die Möglichkeit gegeben, den ersten Körper sowie den zweiten Körper jeweils endseitig einzuspannen, wobei freie Enden von erstem und zweitem Körper aufeinander zuragen. Somit ist es möglich, einen schalenartigen, sich radial erweiternden Schaltgaskanal auszugestalten. Die Wandungen des ersten und des zweiten Körpers, welche zum Unterteilen des Inneren des Überwurfes in verschiedene Wegstrecken des Schaltgaskanals dienen, können so frei gegeneinander ragen. Das Innere des Überwurfes bleibt frei von Halte- und Abstützelementen. Somit kann der Schaltgaskanal zwischen den endseitigen Einspannungen von erstem und zweitem Körper entsprechend strömungswiderstandsarm ausgeformt werden. Die Einspannung des zweiten Körpers dient einem Stützen und Positionieren des zweiten Körpers an dem Überwurf. Vorteilhaft ist dies die einzige Halterung für den zweiten Körper. Die endseitigen Einspannungen können an entgegengesetzten Enden der beiden Körper positioniert sein. Insbesondere bei der Verwendung von rotationssymmetrischen Strukturen für den ersten und den zweiten Körper können die beiden Körper koaxial zueinander ausgerichtet sein, so dass an voneinander abgewandten Enden am ersten Körper und am zweiten Körper ein Halten und Positionieren der beiden Körper vorgesehen ist. Damit kann der zwischen den endseitigen Haltepunkten von erstem und zweitem Körper befindliche Raum nahezu frei wählbar mit Wandungen zur Formgebung des Schaltgaskanals befüllt werden. Die Ausgestaltung des zweiten Körpers ist nicht auf einen Rohrstutzen beschränkt. Beispielsweise kann lediglich ein Abschnitt des zweiten Körpers rohrstutzenartig ausgeformt sein, wobei der rohrstutzenartige Abschnitt des zweiten Körpers von der Einspannung frei in den Raum ragt. Am zweiten Körper können darüber hinaus auch weitere Anformungen vorgesehen sein. Gleiches gilt für den ersten Körper. Der zweite Körper kann ebenso wie der erste Körper elektrisch leitfähig sein. Als vorteilhaft haben sich Körper aus Metallguss erwiesen.

Eine weitere vorteilhafte Ausgestaltung kann vorsehen, dass aufeinander zuragende freie Enden von erstem und zweitem Körper einander überlappen.

Überlappen der erste und der zweite Körper mit ihren freien Enden einander, so ist in einfacher Weise eine zusätzliche Wegstreckenverlängerung des Schaltgaskanals im Innern der Unterbrechereinheit ermöglicht. Beispielsweise kann der zweite Körper außenmantelseitig von dem ersten Körper umgeben sein. Es kann jedoch auch vorgesehen sein, dass der erste Körper außenmantelseitig von dem zweiten Körper umgeben ist. In axialer Richtung kommt es zu einem Überlappen der beiden Körper, so dass hier ein Abschnitt gebildet werden kann, in welchen der Schaltgaskanal nach Art eines Ringkanals zwischen erstem und zweitem Körper begrenzt ist. Vorteilhafterweise sollte dabei vorgesehen sein, dass sowohl der erste Körper als auch der zweite Körper als auch der Überwurf relativ zueinander ortsunveränderlich angeordnet sind. Dadurch bleibt die Geometrie des Schaltgaskanals erhalten und Schaltgas kann entlang des Schaltgaskanals aus der Schaltstrecke in die Umgebung der Unterbrechereinheit abgeführt werden.

Ein Überlappen der beiden Körper kann je nach Bedarf mehr oder weniger stark ausgeprägt sein, so dass ein ringkanalförmiger Abschnitt des Schaltgaskanals zwischen erstem und zweitem Körper in axialer Richtung mehr oder weniger lang ausgeführt sein kann.

Eine weitere vorteilhafte Ausgestaltung kann vorsehen, dass der Überwurf an dem ersten Körper abgestützt ist.

Ein Abstützen des Überwurfes ermöglicht es, den ersten Körper selbst beispielsweise elektrisch isoliert zu stützen, wobei der Überwurf seinerseits am ersten Körper abgestützt ist. Damit können die Befestigung des ersten Körpers sowie die Befestigung des Überwurfes jeweils am selben endseitigen Bereich des Überwurfes bzw. des ersten Körpers erfolgen. Der Überwurf und der erste Körper können dasselbe elektrische Potential aufweisen. Eine Mündungsöffnung des Schaltgaskanals kann im Bereich der Abstützung des Überwurfes am ersten Körper vorgesehen sein. Vorteilhaft kann die Mündungsöffnung zwischen erstem Körper und Überwurf von diesen begrenzt angeordnet sein. Vorteilhaft kann der Überwurf ausschließlich an dem ersten Körper abgestützt und von diesem getragen sein.

Weiterhin kann vorteilhaft vorgesehen sein, dass der zweite Körper ein Kontaktstück trägt.

Der zweite Körper kann vorteilhafterweise als Kontaktträger für Schaltkontaktstücke dienen, so dass die Schaltstrecke, d. h., der Bereich, in welchem eine Schaltstrecke zwischen den Schaltkontaktstücken befindlich ist, sich bis an/in den ersten Körper hinein erstrecken und von dem ersten Körper begrenzt sein kann. Der zweite Körper kann, ebenso wie der Überwurf, Teil des durch die Schaltgeräteanordnung zu schaltenden Strompfades sein. Ein von dem zweiten Körper getragenes Schaltkontaktstück kann als Nennstromkontaktstück, Lichtbogenkontaktstück usw. ausgeführt sein.

Eine Abstützung des zweiten Körpers am Überwurf ermöglicht es, den Überwurf als tragende Struktur für den zweiten Körper einzusetzen, wobei der Überwurf selbst ortsfest gelagert ist. Beispielsweise ist es so möglich, an entgegengesetzt zueinander liegenden Enden (bezogen auf eine Längsachse) des Überwurfes den Überwurf an einem Ende mit dem ersten Körper zu verbinden, einzuspannen und den zweiten Körper am anderen entgegengesetzten Ende des Überwurfes mit dem Überwurf zu verbinden und einzuspannen. Somit kann der Überwurf einen Abschnitt der Unterbrechereinheit als äußere Hüllkontur ausbilden. Der Überwurf kann als tragende Struktur für den zweiten Körper dienen und weiterhin eine Wandung zur Ausformung des Schaltgaskanals zur Verfügung stellen.

Erfindungsgemäss ist vorgesehen, dass der erste Körper mantelseitig zumindest eine, vom Überwurf in radialer Richtung überdeckte Ausnehmung aufweist.

Durch eine Einbringung von zumindest einer Ausnehmung in den ersten Körper ist es möglich, Bypässe im Verlauf des Schaltgaskanals anzuordnen, so dass Teile des den Schaltgaskanal passierenden Schaltgases auf verkürzten Wegstrecken von der Schaltstrecke in Richtung der Mündungsöffnung des Schaltgaskanals der Unterbrechereinheit geleitet werden. Somit ist es möglich, beispielsweise innerhalb des Schaltgaskanals vor dem Auftreten einer Schalthandlung vorhandenes elektrisch isolierendes Gas möglichst rasch auf einer großen Länge des Schaltgaskanals mit dem abströmenden Schaltgas zu durchwirbeln und zu versetzen. Die mantelseitige Ausnehmung kann sich beispielsweise in Form eines Langloches oder einer kreisrunden Ausnehmungen durch den ersten Körper erstrecken, wobei aufgrund der Anordnung des Überwurfes in radialer Richtung, d. h., in Schaltgasdurchtrittsrichtung durch die Ausnehmung, die Ausnehmung vom Überwurf beabstandet überdeckt ist. Somit ist ein Umlenken und Ablenken des Schaltgases gegeben und ein direktes radiales Abströmen des Schaltgases in die Umgebung verhindert.

Eine weitere vorteilhafte Ausgestaltung kann vorsehen, dass der erste Körper elektrisch isoliert an einem die Unterbrechereinheit umgebenden Gehäuse abgestützt ist.

Eine Abstützung des ersten Körpers an einem die Unterbrechereinheit umgebenden Gehäuse ermöglicht es, ausgehend vom ersten Körper weitere Baugruppen zu positionieren. So kann beispielsweise am ersten Körper der Überwurf abgestützt sein, wobei wiederum am Überwurf der zweite Körper abgestützt ist. Somit ergibt sich eine Kette von Abstützpunkten, welche zwar beabstandet voneinander sind, jedoch über ein und denselben gemeinsam Tragmechanismus winkelstarr zueinander angeordnet sind. Zum elektrisch isolierten Abstützen kann das Verwenden eines Isolierkörpers vorgesehen sein. Beispielsweise kann ein säulenförmiger Stützisolator Verwendung finden. Das Gehäuse kann beispielsweise ein Kapselungsgehäuse sein, welches ein die Unterbrechereinheit umspülendes und durchspülendes Fluid einkapselt und hermetisch abschließt. Der elektrisch isolierende Isolator erstreckt sich dabei durch die Umgebung der Unterbrechereinheit, welche sich zwischen Unterbrechereinheit und Kapselungsgehäuse befindet und mit dem elektrisch isolierenden Fluid befüllt ist.

Weiter kann vorteilhaft vorgesehen sein, dass der Überwurf elektrisch isoliert an einem die Unterbrechereinheit umgebenden Gehäuse abgestützt ist.

Der Überwurf kann direkt an dem umgebenden Gehäuse abgestützt werden. Dabei kann der Überwurf unmittelbar am Gehäuse abgestützt sein. Es kann jedoch eine mittelbare Stützung des Überwurfes an dem Gehäuse vorgesehen sein. Beispielsweise kann der Überwurf als Teil einer Strombahn zur Zuführung eines elektrischen Stromes zu den Schaltkontaktstücken ausgebildet sein, wobei der Überwurf winkelstarr mit weiteren Strombahnabschnitten verbunden ist, die ihrerseits an dem Kapselungsgehäuse abgestützt sind. Somit kann der Überwurf auch mittelbar über weitere Baugruppen elektrisch isoliert gegenüber dem Gehäuse abgestützt sein.

Im Folgenden wird ein Ausführungsbeispiel der Erfindung schematisch in einer Zeichnung gezeigt und nachfolgend näher beschrieben.

Dabei zeigt die
- Figur: einen Schnitt durch eine Schaltgeräteanordnung mit einer Unterbrechereinheit.

Die Schaltgeräteanordnung weist ein Gehäuse 1 auf. Das Gehäuse 1 ist vorliegend als hermetisch verschließbares Kapselungsgehäuse ausgeführt, welches in seinem Innern eine Unterbrechereinheit 2 aufnimmt. Das Gehäuse 1 ist vorliegend als metallisches Gussgehäuse ausgestaltet, welches eine fluiddichte Wandung bereitstellt. Das Innere des Gehäuses 1 ist mit einem elektrisch isolierenden Fluid, beispielsweise einem elektrisch isolierende Gas, wie Schwefelhexafluorid oder Stickstoff befüllt. Vorzugsweise sollte das Gehäuse 1 als Druckbehälter ausgebildet sein, so dass das im Innern befindliche Fluid auch unter einen Überdruck gesetzt werden kann. Das Gehäuse 1 weist einen ersten Stutzen 3 sowie einen zweiten Stutzen 4 auf. Es ist möglich, durch die Stutzen 3, 4 einen ersten und einen zweiten Strombahnabschnitt 5a, 5b, jeweils elektrisch isoliert und beabstandet zu dem Gehäuse 1 in das Innere des Gehäuses 1 einzuführen. Die Strombahnabschnitte 5a, 5b können über die Unterbrechereinheit 2 der Schaltgeräteanordnung miteinander elektrisch kontaktiert werden bzw. eine Verbindung zwischen den beiden Strombahnabschnitten 5a, 5b kann mittels der Unterbrechereinheit 2 unterbrochen werden. In der Figur nicht dargestellt ist der fluiddichte Abschluss des Gehäuses 1 gegenüber den Strombahnabschnitten 5a, 5b. Beispielsweise können die Stutzen 3, 4 mittels elektrisch isolierender Baugruppen (welche jeweils von den Strombahnabschnitten 5a, 5b durchsetzt sind) verschlossen werden, so dass das Innere des Gehäuses 1 hermetisch abgeschlossen ist. Als elektrisch isolierende Baugruppen können beispielsweise Freiluftdurchführungen vorgesehen sein, welche eine Integration der Schaltgeräteanordnung, beispielsweise in eine Freiluftschaltanlage ermöglichen.

Das Gehäuse 1 ist mit Erdpotential beaufschlagt und über Stützfüße an einem Fundament abgestützt. Im Innern des Gehäuses 1 ist die Unterbrechereinheit 2 angeordnet. Die Unterbrechereinheit 2 erstreckt sich längs einer Längsachse 6. Die Unterbrechereinheit 2 weist ein erstes Schaltkontaktstück 7 sowie ein zweites Schaltkontaktstück 8 auf. Das erste Schaltkontaktstück 7 ist vorliegend bolzenförmig ausgebildet und im Wesentlichen koaxial zur Längsachse 6 ausgerichtet. Das zweite Schaltkontaktstück 8 ist buchsenförmig ausgeformt und ebenfalls koaxial zur Längsachse 6 angeordnet. Die Kontaktbereiche von erstem und zweitem Schaltkontaktstück 7, 8 sind einander zugewandt, wobei die Dimensionierung von erstem und zweitem Schaltkontaktstück 7, 8 derart gewählt ist, dass bei einer Relativbewegung der beiden Schaltkontaktstücke 7, 8 längs der Längsachse 6 das bolzenförmige erste Schaltkontaktstück 7 in das buchsenförmige zweite Schaltkontaktstück 8 einfahrbar ist.

Die beiden Schaltkontaktstücke 7, 8 sind als Lichtbogenkontaktstücke der Schaltgeräteanordnung ausgeformt. Entsprechend ist das erste Schaltkontaktstück 7 um ein erstes Nennstromkontaktstück 9 ergänzt. Das zweite Schaltkontaktstück 8 ist um ein zweites Nennstromkontaktstück 10 ergänzt. Das erste Schaltkontaktstück 7 und das erste Nennstromkontaktstück 9 sowie das zweite Schaltkontaktstück 8 und das zweite Nennstromkontaktstück 10 sind galvanisch miteinander kontaktiert, so dass einander zugeordnete Kontaktstücke dauerhaft dasselbe elektrische Potential führen. Vorliegend sind die Nennstromkontaktstücke 9, 10 rohrförmig ausgestaltet und koaxial zur Längsachse 6 ausgerichtet, wobei die Schaltkontaktstücke 7, 8 von ihrem jeweils zugeordneten Nennstromkontaktstück 9, 10 außenmantelseitig umgriffen sind. Bei einem Einschaltvorgang ist vorgesehen, dass zunächst die Schaltkontaktstücke 7, 8 einander kontaktieren, woraufhin anschließend die beiden Nennstromkontaktstücke 9, 10 einander kontaktieren. Bei einem Ausschaltvorgang ist zunächst ein Trennen der Nennstromkontaktstücke 9, 10 vorgesehen, worauf zeitlich folgend ein Trennen der Schaltkontaktstücke 7, 8 erfolgt. Bei einem Einschaltvorgang eilen die Schaltkontaktstücke 7, 8 gegenüber den Nennstromkontaktstücken 9, 10 vor. Bei einem Ausschaltvorgang eilen die Schaltkontaktstücke 7, 8 gegenüber den beiden Nennstromkontaktstücken 9, 10 nach. Die Schaltkontaktstücke 7, 8 sowie die Nennstromkontaktstücke 9, 10 sind jeweils gegenüber dem Gehäuse 1 beabstandet elektrisch isoliert gehalten.

Das zweite Nennstromkontaktstück 10 ist in einer Gleitbuchse 11 längs der Längsachse 6 verschieblich gelagert. Die Gleitbuchse 11 ist elektrisch leitend mit dem zweiten Nennstromkontaktstück 10 verbunden. Die Gleitbuchse 11 ist mit einem kreiszylindrischen Querschnitt ausgestattet und koaxial zur Längsachse 6 angeordnet. Außenmantelseitig ist an der Gleitbuchse 11 ein erster Stützisolator 12a angeschlagen, welcher die Gleitbuchse 11 mantelseitig gegenüber dem Gehäuse 1 elektrisch isoliert haltert. Das zweite Nennstromkontaktstück 10 sowie das zweite Schaltkontaktstück 8 sind winkelstarr zueinander angeordnet. Entsprechend ist eine Bewegung des zweiten Nennstromkontaktstückes 10 von einer Bewegung des zweiten Schaltkontaktstückes 8 begleitet.

Zum Einkoppeln einer Bewegung in das Innere des Gehäuses 1 und zum Bewirken einer Relativbewegung zwischen den beiden Schaltkontaktstücken 7, 8 ist eine Wandung des Gehäuses 1 von einer Welle 13 fluiddicht durchsetzt. Die Welle 13 ist drehbar gelagert, so dass über eine auf der Außenseite des Kapselungsgehäuses 1 angeordnete Antriebseinrichtung eine Antriebsbewegung fluiddicht in das Innere des Gehäuses 1 übertragen werden kann. Auf der Welle 13 ist innenwandungsseitig ein Schwenkhebel 14 angeordnet. Über den Schwenkhebel 14 ist mittels eines Pleuels 15 eine Drehbewegung der Welle 13 in eine lineare Bewegung längs der Längsachse 6 wandelbar. Das Pleuel 15 ist mit dem zweiten Nennstromkontaktstück 10 verbunden. Somit ist es möglich, dass zweite Nennstromkontaktstück 10 und das zweite Schaltkontaktstück 8 längs der Längsachse 6 in der Gleitbuchse 11 geführt zu verschieben. An der Gleitbuchse 11 ist ein Kontaktbereich angeordnet, um den zweiten Strombahnabschnitt 5b über die Gleitbuchse 11 mit dem zweiten Nennstromkontaktstück 10 bzw. dem zweiten Schaltkontaktstück 8 elektrisch leitend zu kontaktieren.

Zur Positionierung des ersten Nennstromkontaktstückes 9 sowie des ersten Schaltkontaktstückes 7 ist ein Überwurf 16 vorgesehen. Der Überwurf 16 weist eine glockenförmige Struktur auf, wobei sich der Überwurfboden an seinem von dem zweiten Nennstromkontaktstück 10 bzw. dem zweiten Schaltkontaktstück 8 abgewandten Ende radial erweitert. Mantelseitig ist an dem Überwurf 16 ein Kontaktbereich angeordnet, in welchen der erste Strombahnabschnitt 5a hineinragt, so dass der Überwurf 16 elektrisch kontaktierbar ist. Der Überwurf 16 wird somit zum Teil eines zu schaltenden Strompfades. Der Überwurf 16 ist im Wesentlichen rotationssymmetrisch ausgeformt, wobei die Rotationsachse deckungsgleich zu der Längsachse 6 angeordnet ist.

Weiterhin ist ein zweiter Stützisolator 12b vorgesehen, welcher vorliegend als rotationssymmetrischer Hohlstützer ausgeführt ist und koaxial zur Längsachse 6 angeordnet ist. An dem zweiten Stützisolator 12b ist ein erster Körper 17 angeschlagen, wobei der erste Körper 17 im Wesentlichen rotationssymmetrisch ausgeformt und koaxial zur Längsachse 6 ausgerichtet ist. An dem ersten Körper 17 wiederum ist der Überwurf 16 angeschlagen. Der Überwurf 16 umgreift den ersten Körper 17 außenmantelseitig. Der Überwurf 16 kann auch direkt am zweiten Stützisolator 12a abgestützt sein und der erste Körper 17 am Überwurf 16 gestützt sein. Es können auch sowohl der Überwurf 16 als auch der erste Körper 17 unmittelbar am zweiten Stützisolator 12a abgestützt sein. Der erste Körper 17 ist dabei rohrstutzenartig ausgeführt, wobei der Rohrstutzen endseitig befestigt ist und mit seinem freien Ende in Richtung der Schaltstrecke, welche zwischen den Schaltkontaktstücken 7, 8 bzw. den Nennstromkontaktstücken 9, 10 gebildet ist, frei in das Innere des Überwurfes 16 hineinragt. Der erste Körper 17 ist endseitig im Bereich seiner Einspannung stirnseitig verschlossen. Bezogen auf die Längsachse 6 ist an dem von der Verbindung des Überwurfes 16 mit dem ersten Körper 17 entgegengesetzten Ende ein Abstützen eines zweiten Körpers 18 an dem Überwurf 16 vorgesehen. Der Überwurf 16 umgreift den zweiten Körper 18 außenmantelseitig, wobei der zweite Körper 18 abschnittsweise als Rohrstutzen ausgebildet ist. Der zweite Körper 18 bzw. der Rohrstutzen weist eine Einlauföffnung des Schaltgaskanals auf. Vorliegend ist die Einlauföffnung zumindest teilweise durch das Nennstromkontaktstück 9 begrenzt. Der zweite Körper 18 ist am Überwurf 16 eingespannt, so dass ein rohrstutzenartiger Abschnitt festgelegt ist. Mit einem freien Ende ragt der rohrstutzenartige Abschnitt des zweiten Körpers 18 in Richtung des freien Endes des ersten Körpers 17.

Der zweite Körper 18 dient als Träger für zumindest ein Kontaktstück. Vorliegend sind am zweiten Körper 18 das erste Schaltkontaktstück 7 und das zweite Nennstromkontaktstück 9 abgestützt. Der zweite Körper 18 positioniert elastisch verformbare Kontaktfinger, um so einen Kontaktbereich des ersten Nennstromkontaktstückes 9 auszubilden. Entsprechend ist der zweite Körper 18 Teil eines zu schaltenden Strompfades der Schaltgeräteanordnung. Die beiden Körper 17, 18 überlappen einander mit ihren jeweils frei von ihren Einspannstellen fortragenden Enden ihrer rohrstutzenartigen Abschnitte. Dabei ist vorgesehen, dass der zweite Körper 18 in den ersten Körper 17 hineinragt und außenmantelseitig von dem ersten Körper 17 umgriffen ist. Der zweite Körper 18 umgreift einen Schaltgaskanal, welcher von der Schaltstrecke fortführt und in das Innere des ersten Körpers 17 hineinragt. Im Bereich der Überlappung der beiden Körper 17, 18 ist eine Umlenkung des Schaltgaskanals vorgesehen, wobei zwischen den beiden Körpern 17, 18 der Schaltgaskanal einen Abschnitt mit ringkanalförmiger Struktur aufweist. Weiterhin ist zwischen dem Außenmantel des zweiten Körpers 18 und dem Innenmantel des Überwurfes 16 ein weiterer Abschnitt des Schaltgaskanals gebildet, welcher ringkanalförmig ausgebildet ist. Im weiteren Verlauf des Schaltgaskanals ist zwischen dem Außenmantel des ersten Körpers 17 und dem Innenmantel des Überwurfes 16 ein Abschnitt des Schaltgaskanals gebildet, welcher ebenfalls eine ringkanalförmige Struktur aufweist. Im Bereich der Befestigung des ersten Körpers 17 am zweiten Stützisolator 2b ist eine Mündungsöffnung des Schaltgaskanals in die Umgebung der Unterbrechereinheit 2 vorgesehen. Die Mündungsöffnung des Schaltgaskanals ist vorzugsweise kreisringförmig ausgeformt und bevorzugt koaxial zur Längsachse 6 liegend ausgerichtet. Statt einer kreisringförmigen Struktur können auch ein oder mehrere Segmente eines Kreisringes als Mündungsöffnung genutzt werden.

Der erste Körper 17 weist mantelseitig mehrere Ausnehmungen 19 auf. Die Ausnehmungen 19 sind im Wesentlichen radial zu der Längsachse 6 ausgerichtet, so dass eine radiale Abströmrichtung für durch die Ausnehmungen 19 austretendes Schaltgas definiert ist. Die Ausnehmungen 19 sind jeweils außenmantelseitig von dem Überwurf 16 überspannt, so dass durch die Ausnehmungen 19 hindurchtretendes Schaltgas gegen den Überwurf 16 prallt und dort verwirbelt und umgelenkt wird.

Das zweite Schaltkontaktstück 8 ist außenmantelseitig von einer Isolierstoffdüse 20 umgriffen. Die Isolierstoffdüse 20 wiederum ist außenmantelseitig von dem zweiten Nennstromkontaktstück 10 umgriffen. Die Isolierstoffdüse 20 weist einen Isolierstoffdüsenkanal auf, in welchen das erste Schaltkontaktstück 7 bewegbar ist, um mit dem buchsenförmigen Kontaktbereich des zweiten Schaltkontaktstückes 8 in Kontakt treten zu können. Vorliegend ist vorgesehen, dass sowohl das erste als auch das zweite Schaltkontaktstück 7, 8 ortsveränderlich gelagert sind, um eine Relativbewegung der Schaltkontaktstücke 7, 8 zueinander zu bewirken. Bei den Nennstromkontaktstücken 9, 10 hingegen ist lediglich eine bewegliche Lagerung des zweiten Nennstromkontaktstückes 10 vorgesehen, wohingegen das erste Nennstromkontaktstück 9 ortsfest am Überwurf 16 festgelegt ist. Zum Antrieb des ersten Schaltkontaktstückes 7 ist ein Umlenkgetriebe 21 vorgesehen, welches über eine Koppelstange 22, die mit der Isolierstoffdüse 20 verbunden ist. Eine Bewegung des zweiten Nennstromkontaktstückes 10 führt zu einer Bewegung der Koppelstange 22. Eine Bewegung der Koppelstange 22 wird auf das erste Schaltkontaktstück 7 über ein Koppelgetriebe 21 übertragen. Das Koppelgetriebe 21 kehrt den Richtungssinn der Bewegung der Koppelstange 22 um. Das erste Schaltkontaktstück 7 bewegt sich mit umgekehrtem Richtungssinn als das zweite Schaltkontaktstück 8. Durch die Verwendung einer Isolierstoffdüse 20, welche gemeinsam mit dem zweiten Nennstromkontaktstück 10 sowie dem zweiten Schaltkontaktstück 8 bewegbar ist, kann elektrisch isoliert eine Bewegung auf das erste Schaltkontaktstück 7 übertragen werden. Bei einem Einschaltvorgang wird das zweite Nennstromkontaktstück 10 sowie das zweite Schaltkontaktstück 8 in Richtung des ersten Nennstromkontaktstückes 9 bzw. des ersten Schaltkontaktstückes 7 bewegt. Über die Isolierstoffdüse 20, die Koppelstange 22 und das Umlenkgetriebe 21 wird eine Bewegung mit entgegengesetztem Richtungssinn auf das erste Schaltkontaktstück 7 übertragen, so dass eine Erhöhung der Kontaktierungsgeschwindigkeit der beiden Schaltkontaktstücke 7, 8 erfolgt. Dadurch ist sichergestellt, dass die Schaltkontaktstücke 7, 8 zeitlich vor den Nennstromkontaktstücken 9, 10 einander berühren, so dass Einschaltlichtbögen vorzugsweise an den Schaltkontaktstücken 7, 8 geführt sind. Bei einem Ausschaltvorgang erfolgt eine Bewegung des zweiten Nennstromkontaktstückes 10 sowie des zweiten Schaltkontaktstückes 8 und der daran befestigten Isolierstoffdüse 20 von dem ersten Schaltkontaktstück 7 sowie dem ersten Nennstromkontaktstück 9 fort. Dabei erfolgt zunächst eine Trennung der beiden Nennstromkontaktstücke 9, 10 voneinander und zeitlich darauf erfolgt eine Trennung der beiden Schaltkontaktstücke 7, 8 voneinander. Entsprechend erfolgt ein Kommutieren eines Ausschaltstromes von den Nennstromkontaktstücken 9, 10 auf die Schaltkontaktstücke 7, 8. Ein eventuell zündender Lichtbogen wird zwischen den Schaltkontaktstücken 7, 8 geführt. Aufgrund der Ausgestaltung der Isolierstoffdüse 20 wird ein Lichtbogen vorzugsweise innerhalb dieser Isolierstoffdüse 20 gehalten. Entstehendes Schaltgas strömt vorzugsweise in Richtung des ersten Schaltkontaktstückes 7 ab. Das Schaltgas wird in den Schaltgaskanal eingeströmt, der zunächst durch den zweiten Körper 18 begrenzt ist. Das Schaltgas wird in Richtung der Längsachse 6 gestrahlt. Durch einen weiterhin in der Schaltstrecke herrschenden Überdruck ist ein Rückströmen des Schaltgases verhindert. Das Schaltgas strömt dann längs des Weges des Schaltgaskanals gegen eine verschlossene Stirnseite des ersten Körpers 17 und wird umgelenkt und zum einen durch die Ausnehmungen 19 des ersten Körpers 17 radial nach außen gelenkt. Zum anderen jedoch auch durch den ringkanalförmigen Überlappungsbereich zwischen dem ersten und dem zweiten Körper 17, 18 gepresst. Von dort strömt das Schaltgas weiter durch den ringkanalförmigen Abschnitt, welcher zwischen der Außenmantelfläche des zweiten Körpers 18 und der Innenmantelfläche des Überwurfes 16 gebildet ist, um von diesem Bereich wiederum unter Umkehr des Richtungssinns durch einen ringkanalförmigen Abschnitt des Schaltgaskanals zu strömen, welcher zwischen der Außenmantelfläche des ersten Körpers 17 und der Innenmantelfläche des Überwurfes 16 begrenzt ist. Schlussendlich strömt das Schaltgas nach einem mehrmaligen Ändern des Richtungssinnes aus der Unterbrechereinheit 2 aus und strömt in die Umgebung der Unterbrechereinheit 2. Dort kann das Schaltgas weiter mit in der Umgebung der Unterbrechereinheit 2 befindlichem elektrisch isolierenden Fluid durchmischt und verwirbelt werden.

## Patentansprüche

1. Schaltgeräteanordnung aufweisend eine Unterbrechereinheit (2) mit einem ersten Schaltkontaktstück (7, 9) und einem zweiten Schaltkontaktstück (8, 10), die relativ zueinander bewegbar sind, sowie mit einem in einer zwischen den Schaltkontaktstücken (7, 8, 9, 10) bildbaren Schaltstrecke entspringenden Schaltgaskanal, welcher durch die Unterbrechereinheit (2) verläuft und die Schaltstrecke mit der Umgebung der Unterbrechereinheit (2) verbindet und zumindest abschnittsweise durch einander umgreifende Elemente nach Art eines Ringkanals begrenzt ist, wobei
ein erster Körper (17) rohrstutzenartig endseitig eingespannt als ein Element mit einem freien Ende auf die Schaltstrecke zuragt,
**dadurch gekennzeichnet, dass** der erste Körper (17) mantelseitig zumindest eine, von einem Überwurf (16) in radialer Richtung überdeckte Ausnehmung (19) aufweist.

2. Schaltgeräteanordnung nach Anspruch 1,
**dadurch gekennzeichnet, dass**
der erste Körper (17) von einem als Element wirkenden Überwurf (16) umgriffen ist, welcher das freie Ende des ersten Körpers (17) überspannt.

3. Schaltgeräteanordnung nach Anspruch 1 oder 2,
**dadurch gekennzeichnet, dass**
am Überwurf (16) ein als Element wirkender zweiter Körper (18) eingespannt ist, welcher rohrstutzenartig mit einem freien Ende in Richtung des ersten Körpers (17) ragt.

4. Schaltgeräteanordnung nach Anspruch 3,
**dadurch gekennzeichnet, dass**
aufeinander zuragende freie Enden von erstem und zweitem Körper (17, 18)einander überlappen.

5. Schaltgeräteanordnung nach einem der Ansprüche 2 bis 4,
**dadurch gekennzeichnet, dass** der Überwurf (16)an dem ersten Körper (17) abgestützt ist.

6. Schaltgeräteanordnung nach einem der Ansprüche 3 bis 5,
**dadurch gekennzeichnet, dass** der zweite Körper (18) ein Kontaktstück (7, 9) trägt.

7. Schaltgeräteanordnung nach Anspruch 1 bis 6,
**dadurch gekennzeichnet, dass** der erste Körper (17) elektrisch isoliert an einem die Unterbrechereinheit (2) umgebenden Gehäuse (1) abgestützt ist.

8. Schaltgeräteanordnung nach Anspruch 2 bis 7,
**dadurch gekennzeichnet, dass** der Überwurf (16) elektrisch isoliert an einem die Unterbrechereinheit (2) umgebenden Gehäuse (1) abgestützt ist.

## Claims

1. Switchgear arrangement having an interrupter unit (2) comprising a first switching contact piece (7, 9) and a second switching contact piece (8, 10), which are movable relative to one another, and comprising an arcing gas channel, which develops in an arc gap which can be formed between the switching contact pieces (7, 8, 9, 10), which arcing gas channel passes through the interrupter unit (2) and connects the arc gap to the surrounding environment of the interrupter unit (2) and is at least sectionally delimited by mutually encompassing elements in the manner of a ring channel, wherein a first body (17), clamped in at one end in the manner of a pipe connection piece, as one element protrudes with a free end towards the arc gap,
**characterized in that**
the first body (17) has, on the lateral surface side, at least one cutout (19) covered by a sheath (16) in the radial direction.

2. Switchgear arrangement according to Claim 1,
**characterized in that**
the first body (17) is encompassed by a sheath (16) acting as element, which sheath spans the free end of the first body (17).

3. Switchgear arrangement according to Claim 1 or 2,
**characterized in that**
a second body (18) acting as element is clamped in at the sheath (16), which second body protrudes in the manner of a pipe connection piece, with a free end in the direction of the first body (17).

4. Switchgear arrangement according to Claim 3,
**characterized in that**
free ends protruding towards one another of the first and second bodies (17, 18) overlap one another.

5. Switchgear arrangement according to one of Claims 2 to 4,
**characterized in that**
the sheath (16) is supported on the first body (17).

6. Switchgear arrangement according to one of Claims 3 to 5,
**characterized in that**
the second body (18) bears a contact piece (7, 9).

7. Switchgear arrangement according to Claims 1 to 6,
**characterized in that**
the first body (17) is supported, electrically insulated, on a housing (1) surrounding the interrupter unit (2).

8. Switchgear arrangement according to Claims 2 to 7,
**characterized in that**
the sheath (16) is supported, electrically insulated, on a housing (1) surrounding the interrupter unit (2).

## Revendications

1. Appareillage de coupure comportant une unité ( 2 ) d'interruption ayant une première pièce ( 7, 9 ) de contact de coupure et une deuxième pièce ( 8, 10 ) de contact de coupure, qui sont mobiles l'une par rapport à l'autre, ainsi qu'un conduit pour du gaz de coupure s'échappant dans une section de coupure pouvant se former entre les pièces ( 7, 8, 9, 10 ) de contact de coupure, conduit qui s'étend dans l'unité ( 2 ) d'interruption et met la section de coupure en communication avec ce qui entoure l'unité ( 2 ) d'interruption et est délimité, au moins par tronçon, par des éléments s'entourant l'un l'autre à la manière d'un conduit annulaire, dans lequel un premier corps ( 17 ) bloqué du côté de l'extrémité à la manière d'une tubulure fait, en tant qu'élément, saillie par une extrémité libre sur la section de coupure,
**caractérisé en ce que**
le premier corps ( 17 ) a, du côté de la surface latérale, au moins un évidement ( 19 ) recouvert dans la direction radiale par une chemise ( 16 ).

2. Appareillage de coupure suivant la revendication 1,
**caractérisé en ce que**
le premier corps ( 17 ) est entouré d'une chemise ( 16 ) servant d'élément et recouvrant l'extrémité libre du premier corps ( 17 ).

3. Appareillage de coupure suivant la revendication 1 ou 2,
**caractérisé en ce que**
il est bloqué sur la chemise ( 16 ) un deuxième corps ( 18 ) servant d'élément et faisant saillie à la manière d'une tubulure, par une extrémité libre dans la direction du premier corps ( 17 ).

4. Appareillage de coupure suivant la revendication 3,
**caractérisé en ce que**
des extrémités libres faisant saillie l'une vers l'autre du premier et du deuxième corps ( 17, 18 ) se chevauchent.

5. Appareillage de coupure suivant l'une des revendications 2 à 4,
**caractérisé en ce que**
la chemise ( 16 ) s'appuie sur le premier corps ( 17 ).

6. Appareillage de coupure suivant l'une des revendications 3 à 5,
**caractérisé en ce que**
le deuxième corps ( 18 ) porte une pièce ( 9 ) de contact.

7. Appareillage de coupure suivant l'une des revendications 1 à 6,
**caractérisé en ce que**
le premier corps ( 17 ) s'appuie en étant isolé électriquement sur une enveloppe ( 1 ) entourant l'unité ( 2 ) d'interruption.

8. Appareillage de coupure suivant l'une des revendications 2 à 7,
**caractérisé en ce que**
la chemise ( 16 ) s'appuie, en étant isolée électriquement, sur une enveloppe ( 1 ) entourant l'unité ( 2 ) d'interruption.
